# EUROPÄISCHE PATENTANMELDUNG

(11) **EP 0 572 786 A1**
(43) Veröffentlichungstag der Anmeldung: **08.12.1993**
(21) Anmeldenummer: 93106349.9
(22) Anmeldetag: 20.04.1993
(51) Int. Cl.: B63B 35/79

(54) **Gabelbaum-Kopfstück**

(30) Priorität: 02.06.1992 DE 4218137
(71) Anmelder: North Sails Windsurfing GmbH, D-82377 Penzberg (DE)
(72) Erfinder: Ocklenburg, Matthias, W-5884 Halver (DE); Bramsiepe, Holger, W-5630 Remscheid (DE)
(74) Vertreter: Flosdorff, Jürgen, Dr.

(57) **Zusammenfassung**

Das Gabelbaum-Kopfstück hat eine an seinem Frontstück angesetzte Manschette, die um den Mast geschlossen wird. Im Innenraum der Manschette ist eine expandierbare Einlage befestigt, die mittels eines Blasebalgs aufgepumpt werden kann, der formschlüssig in einer Ausnehmung des Frontstücks sitzt. Bei der Befestigung eines Gabelbaums am Mast wird die Manschette Zunächst in einem losen Zustand geschlossen. Daraufhin wird die Einlage durch mehrmaligen Druck auf den Blasebalg derart aufgepumpt, daß das Kopfstück fest am Mast sitzt. Das Kopfstück zeichnet sich durch einen großen Bedienungskomfort aus und paßt sich beim Aufblasen der Einlage stufenlos an alle auftretenden Mastdurchmesser an.

## Beschreibung

Die Erfindung betrifft ein Gabelbaum-Kopfstück, bestehend aus einem die Gabelbaum-Holme verbindenden Frontstück mit einer den Mast umgreifenden Befestigungseinrichtung, wobei zwischen dem Mast und der Befestigungseinrichtung eine Einlage vorgesehen ist. Das "Umgreifen" des Mastes ist dabei so zu verstehen, daß die Befestigungseinrichtung den Mast entweder durchgehend umschließt oder aber bereichsweise so umgreift und hintergreift, daß das Gabelbaum-Kopfstück unverschieblich am Mast fixiert werden kann.

Die üblicherweise anzutreffenden Gabelbaum-Kopfstücke (vgl. beispielsweise DE-Z. "Surf Magazin", Febr. 1990, Heft 2, S. 40-42, 48 und 49) haben einen Hebel, mit dem die Befestigungseinrichtung des Kopfstücks um den Mast gespannt werden kann. Die Befestigungseinrichtung kann beispielsweise eine Manschette sein, die dadurch um den Mast geschlossen wird, daß ein Verriegelungsvorsprung an einem Ende der Manschette in eine entsprechend geformte Aufnahmeöffnung des anderen Manschettenendes eingelegt wird, wobei unterschiedlichen Mastdurchmessern dadurch Rechnung getragen wird, daß mehrere Aufnahmeöffnungen in Umfangsrichtung der Manschette voneinander beabstandet sind. Dabei kann zwischen dem Mast und der Manschette eine elastische Einlage vorgesehen sein (DE-GM 89 07 449).

Weit verbreitet ist auch, daß die Befestigungseinrichtung einen Tampen aufweist, der beispielsweise um einen hakenförmigen Vorsprung einer Mastaufnahmeschale eines Gabelbaumkopfstücks gelegt wird, bevor er durch Umlegen des Hebels gespannt wird. Das Einlegen des Tampens in den hakenförmigen Vorsprung ist recht umständlich, wobei zudem die wirksame Tampenlänge dem jeweiligen Mastdurchmesser entsprechend eingestellt werden muß.

Der Erfindung liegt die Aufgabe zugrunde, ein Gabelbaum-Kopfstück der eingangs genannten Art so auszubilden, daß es leichter und bequemer zu handhaben ist und daß zudem auf einfache Weise eine stufenlose Anpassung an den jeweiligen Mastdurchmesser ermöglicht wird.

Diese Aufgabe wird erfindungsgemäß durch die im Kennzeichen des Patentanspruchs 1 angegebenen Merkmale gelöst.

Vorteilhafte Ausgestaltungen der Erfindung sind in den Unteransprüchen gekennzeichnet.

Das erfindungsgemäße Gabelbaum-Kopfstück enthalt eine expandierbare Einlage, die bei Zufuhr eines Druckmittels die Spannkraft hervorruft, die das Kopfstück unverschieblich am Mast fixiert.

Das Gabelbaum-Kopfstück hat in einer bevorzugten Ausgestaltung der Erfindung eine Manschette, die um den aufgenommenen Mast herum mit geeigneten Mitteln geschlossen werden kann. Die Einlage ist zweckmäßigerweise an der Innenwand der Manschette befestigt und stützt sich an dieser ab. Die Manschette wird zunächst lose um den Mast herum geschlossen, so daß sie in diesem Zustand noch verschieblich am Mast sitzen kann, woraufhin das Volumen der Einlage vergrößert wird, so daß der Mast zwischen der Einlage -gegebenenfalls unter Zwischenschaltung einer zusätzlichen Schutzeinlage- und dem gegenüberliegenden Bereich der Manschette eingespannt wird.

Obwohl es bevorzugt ist, daß das erfindungsgemäße Gabelbaum-Kopfstück den Mast mit einer zu öffnenden und zu schließenden Manschette umfaßt, liegt es im Rahmen der Erfindung, als Befestigungseinrichtung beispielsweise einen Tampen zu verwenden, der um den Mast herumgeführt und beispielsweise in einen Haken der Mastaufnahmeschale eingelegt wird. Gemäß der vorliegenden Erfindung wird in einem derartigen Fall der Mast beim Aufweiten der Einlage gegen den Tampen gepreßt und somit im Prinzip auf dieselbe Weise fixiert, wie dies bei Verwendung einer Manschette der Fall ist. Als Befestigungseinrichtung des Kopfstücks können auch den Mast hintergreifende Riegel und ähnliche Bauteile vorgesehen sein, gegen die der Mast durch Volumenvergrößerung der Einlage anpreßbar ist.

In weiterer Ausgestaltung der Erfindung ist die expandierbare Einlage mit einer Pumpe verbunden, und es ist besonders bevorzugt, daß die Einlage mit Luft aufblasbar ist. Die Pumpe ist vorteilhafterweise als Blasebalg aufgebildet, auf den ein Benutzer des erfindungsgemäßen Gabelbaum-Kopfstücks so oft drückt, bis die Einlage so fest aufgeblasen ist, daß das Kopfstück unverschieblich am Mast sitzt. Dieser Vorgang ist schnell und einfach, ohne Kraftanstregung ausführbar und erfordert im Gegensatz zum Anlegen und Spannen herkömmlicher Kopfstücke keinerlei besondere Geschicklichkeit.

Grundsätzlich liegt es im Rahmen der Erfindung, anstelle von Luft als Druckmittel eine Flüssigkeit zu verwenden, die aus einer Flüssigquelle mittels einer Pumpe in die Einlage gepumpt wird, um diese aufzuweiten. Zum Lösen des Kopfstücks vom Mast kann dann die Anordnung so getroffen werden, daß diese Flüssigkeit nach Öffnen eines Ventils wieder in den Flüssigkeitsaufnahmebehälter zurückfließen kann.

Die Luft, die in der bevorzugten Ausführungsform der Erfindung in die Einlage gepumpt wird, bis der Mast innerhalb der Manschette festgeklemmt ist, kann auf einfache Weise durch Betätigung eines nach außen frei liegenden Auslaßventils der Einlage abgelassen werden, wodurch das Kopfstück wieder in einen losen Sitz am Mast gerät. In diesem Zustand kann das Kopfstück bei Bedarf am Mast in eine andere Position gebracht werden, woraufhin es durch mehrmalige Betätigung des Blasebalgs wieder fixiert werden kann. Im nicht-expandierten Zustand der Einlage läßt sich die Befestigungseinrichtung leicht öffnen, um das Kopfstück vom Mast abzunehmen.

Der Blasebalg ist zweckmäßigerweise formschlüssig in einer muldenförmigen Aussparung des Frontstücks des Gabelbaum-Kopfstücks außerhalb der Manschette untergebracht und liegt zur Oberseite des Frontstücks hin frei, so daß ein Benutzer den Blasebalg leicht mit seinem Daumen zusammendrücken kann.

Die Erfindung wird in der nachfolgenden Beschreibung an Hand einer in der Zeichnung dargestellten Ausführungsform näher erläutert. Dabei zeigen:
- Fig. 1: ein Gabelbaum-Kopfstück mit den Bestandteilen der aufblasbaren Einlage in einer auseinandergezogenen Darstellung und
- Fig. 2: das Kopfstück gemäß Fig. 1, wobei der Blasebalg an der Einlage angesetzt ist.

Das in den Figuren 1 und 2 abgebildete Gabelbaum-Kopfstück enthält eine Manschette 1, die an dem Frontstück 2 angesetzt ist, welches mit den beiden seitlichen Holmen 3 eines Gabelbaums verbunden ist, wie Figur 1 andeutet.

An der Innenseite der Manschette 1 ist eine aufblasbare Einlage 5 angeordnet, die aus einem an die Innenwand der Manschette angepaßten, im Grundriß kreisbogenförmiger Hohlkörper besteht, der sich über die gesamte axiale Länge der Manschette erstreckt. Die Einlage ist mittels angeformter Noppen 6 an der Manschette befestigbar, wobei die Noppen 6 in entsprechend geformte Aussparungen 7 in der Innenwand der Manschette 1 einrasten.

Die Einlage ist auf der dem Mast zugewandten Fläche von einer zusätzlichen Schutzeinlage 17 überdeckt.Hierdurch kann die aufblasbare Einlage verhältnismäßig dünnwandig ausgebildet werden, damit sie leicht aufblasbar ist. Die Schutzeinlage 17 kann ein Profil in Form von Rippen aufweisen und lösbar oder ständig mit der aufblasbaren Einlage verbunden sein.

Zum Aufblasen der Einlage 5 ist ein sichelförmiger Blasebalg 8 vorgesehen. Der Blasebalg 8 hat ein Einlaßventil 9, durch das Luft angesaugt wird, wenn in dem Blasebalg 8 -nach dessen Zusammendrücken- ein Unterdruck herrscht. Außerdem ist der Blasebald 8 über eine Leitung 10 mit der aufblasbaren Einlage 5 verbunden, wobei ein Rückschlagventil den Durchgang von Luft aus dem Blasebalg 8 in die Einlage 5, jedoch nicht in umgekehrter Richtung zuläßt. Die Einlage 5 hat ferner ein Auslaßventil 11 mit einem nach außen vorstehenden Ventilkörper 12. Wenn der Ventilkörper 12 in das Ventil 11 hineingedrückt wird, strömt Luft aus der Einlage 5 aus.

Der Blasebalg 8 hat eine Innenfläche 13, die mit der Kontur der zugeordneten Außenfläche der Einlage 5 übereinstimmt, so daß der sichelförmige Blasebalg 8 in der aus Fig. 2 ersichtlichen Weise an der Einlage 5 befestigt werden kann. In diesem Zustand wird die aus Blasebalg 8 und Einlage 5 bestehende Anordnung in das Kopfstück eingesetzt, wie der Pfeil 14 in Fig. 2 andeutet. Hierbei wird der Blasebalg 8 in einer muldenförmigen Aussparung 15 des Frontstücks 2 formschlüssig aufgenommen, während sich die aufblasbare Einlage 5 -abgesehen von dem Bereich, an dem der Blasebalg 8 befestigt ist, an der Innenwand der Manschette 1 abstützt, wobei die Noppen 6 in die Aussparungen 7 eingreifen. Der Blasebalg 8 liegt mit seiner Unterseite auf dem Boden der muldenförmigen Aussparung 15 auf, während seine frei liegende Oberseite mit der angrenzenden Frontstück-Fläche fluchtet, so daß der Blasebalg 8 das Erscheinungsbild des Gabelbaum-Kopfstücks in keiner Weise beeinträchtigt.

Zum Befestigen des Gabelbaums am Mast wird zunächst die Manschette 1 lose um den Mast herum geschlossen, indem eine Verzahnung 16 auf der anderen Seite der Manschette einrastet. Anschließend drückt der Benutzer mehrmals -beispielsweise mit seinem Daumen- auf die Oberseite des Blasebalgs 8, wodurch dieser in der muldenförmigen Aussparung 15 zusammengedrückt wird. Dieser Vorgang wird so oft wiederholt, bis die Manschette 1 stramm genug den hast umgreift.

Zur Veränderung der Höhenposition des Gabelbaum-Kopfstücks oder zu dessen Abnahme vom Mast drückt der Benutzer den Ventilkörper 12 ein, wodurch die Luft aus der Einlage 5 entweicht. In diesem Zustand kann die Manschette 1 problemlos geöffnet werden, da ihr Verschluß nicht unter Spannung steht.

## Patentansprüche

1. Gabelbaum-Kopfstück bestehend aus einem die Gabelbaum-Holme verbindenden Frontstück, mit einer den Mast umgreifenden Befestigungseinrichtung, wobei zwischen dem Mast und der Befestigungseinrichtung eine Einlage vorgesehen ist,
**dadurch gekennzeichnet,**
daß die Einlage (5) durch Zufuhr eines Druckmittels expandierbar ist.

2. Gabelbaum-Kopfstück nach Anspruch 1,
dadurch gekennzeichnet, daß die Befestigungseinrichtung eine Manschette (1) ist.

3. Gabelbaum-Kopfstück nach Anspruch 1 oder 2,
dadurch gekennzeichnet, daß die expandierbare Einlage (5) mit einer Pumpe verbunden ist.

4. Gabelbaumbaum-Kopfstück nach einem der Ansprüche 1 bis 3,
dadurch gekennzeichnet, daß das Druckmittel Luft ist.

5. Gabelbaum-Kopfstück nach Anspruch 3,
dadurch gekennzeichnet, daß die Pumpe ein Blasebalg (8) ist.

6. Gabelbaum-Kopfstück nach Anspruch 5,
dadurch gekennzeichnet, daß der Blasebalg (8) formschlüssig in einer muldenförmigen Aussparung (15) des Frontstücks (2) des Gabelbaum-Kopfstücks außerhalb der Manschette (1) untergebracht ist und zur Oberseite des des Frontstücks (2) hin freiliegt.

7. Gabelbaum-Kopfstück nach einem der Ansprüche 2 bis 6,
dadurch gekennzeichnet, daß die expandierbare Einlage (5) an der Innenwand der Manschette (1) befestigt ist.

8. Gabelbaum-Kopfstück nach einem der Ansprüche 1 bis 7,
dadurch gekennzeichnet, daß die expandierbare Einlage (5) auf der dem Mast zugewandten Fläche von einer zusätzlichen Schutzeinlage (17) überdeckt ist.

9. Gabelbaum-Kopfstück nach einem der Ansprüche 1 bis 8,
dadurch gekennzeichnet, daß die expandierbare Einlage (5) mit einem nach außen frei liegenden Auslaßventil (11) versehen ist.

10. Gabelbaum-Kopfstück nach einem der Ansprüche 5 bis 9,
dadurch gekennzeichnet, daß die expandierbare Einlage (5) und der Blasebalg (8) aus Kunststoff bestehen.
